# EUROPÄISCHE PATENTSCHRIFT

(11) **EP 1 227 195 B1**
(45) Veröffentlichungstag und Bekanntmachung des Hinweises auf die Patenterteilung: **30.03.2005**
(21) Anmeldenummer: 01125696.3
(22) Anmeldetag: 27.10.2001
(51) Int. Cl.: E04B 1/32, E04H 3/02

(54) **Gebäude, insbesondere für gastronomische Zwecke**
Building, in particular for gastronomic purposes
Bâtiment, particulièrement pour usages gastronomiques

(30) Priorität: 24.01.2001 DE 20101203 U
(43) Veröffentlichungstag der Anmeldung: 31.07.2002
(73) Patentinhaber: Redlefsen, Oluf, 22605 Hamburg (DE)
(72) Erfinder: Redlefsen, Oluf, 22605 Hamburg (DE)
(74) Vertreter: Patentanwälte Hauck, Graalfs, Wehnert, Döring, Siemons, Schildberg

(56) Entgegenhaltungen:
- EP-A- 0 179 260
- CH-A- 687 553
- DE-A- 19 633 636
- DE-A- 19 716 455
- FR-A- 2 667 643
- US-A- 3 968 190

## Beschreibung

Die Erfindung bezieht sich auf ein Gebäude, insbesondere für gastronomische Zwecke nach dem Anspruch 1.

Ein Gebäude der eingangs genannten Art ist aus FR-A-2 667 643 bekannt geworden. Eine vieleckige Plattform ist über Teieskopstützen zur Anpassung an einen unebenen Untergrund abgestützt. Der Untergrund kann z.B. auch Eis und Schnee sein, wobei das Gebäude in erster Linie für Expeditionen in kalten Regionen der Erde geeignet sein soll. Die Stützen können sich durch ein unteres Deck hindurch zu einem darüber liegenden parallelen Deck erstrecken, wobei zwischen dem unteren und dem oberen Deck zusätzliche Stützen angeordnet sind. Die kugelförmige Hülle besteht aus einzelnen dreieckigen Segmenten, die in geeigneter Weise miteinander verbunden werden und sich auf einem der Decks abstützen.

Aus DE-A-2 236 314 ist ein Kugelhaus bekannt geworden, das sich über eine zentrale Stütze in einem Köcherfundament abstützt. Wie bei dem oben beschriebenen Gebäude hat der untere Bereich des Gebäudes einen gewissen Abstand vom Untergrund. Die Umhüllung besteht aus selbsttragendem Kunststoffmaterial. Der Zugang zum Kugelhaus erfolgt über eine Treppe neben dem kugelförmigen Gebäude, die zu einer Tür in der kugelförmigen Haut geführt ist.

Der Entwurf von Gebäuden richtet sich zum einen auf ihre Funktion (gewerbliche Anwendung, Wohnzwecke oder dergleichen) und zum anderen auf die Schaffung einer ansprechenden Form. Bei bestimmten Gebäuden spielt das äußere Erscheinungsbild eine besondere Rolle, wie etwa bei gastronomischen Gebäuden. Sie sollen Aufmerksamkeit erwecken und den Gast zum Betreten des Gebäudes einladen.

Der Erfindung liegt die Aufgabe zugrunde, ein Gebäude zu schaffen, insbesondere für gastronomische Zwecke, das optisch ansprechend, energiesparend zu bewirtschaften und leicht zu erreichen ist.

Diese Aufgabe wird durch die Merkmale des Anspruchs 1 gelöst.

Das erfindungsgemäße Gebäude weist wie im Stand der Technik Kugelform auf und hat mindestens zwei zur Äquatorebene parallel beabstandete Decks. Dabei kann naturgemäß ein Deck auch in der Äquatorebene verlaufen. Mindestens ein Deck ist so ausgeführt, dass es über die vertikalen Stützen am Untergrund abgestützt ist. Dieses Deck dient dann seinerseits zur Lastabtragung der Konstruktion des Gebäudes. Zum Betreten und Beliefern des Gebäudes kann nach einer Ausgestaltung der Erfndung seitlich am Gebäude nahe an diesem ein turmförmiges Treppen- und/oder Fahrstuhlhaus angeordnet sein mit mindestens einem seitlichen Übergang in das Gebäude in Höhe eines Decks.

Eine Kugel umschließt bekanntlich das größte Volumen bei kleinster Oberfläche. Sie ist daher grundsätzlich eine ökonomische Form, auch im Hinblick auf die Menge des zu verwendenden Baumaterials. Innerhalb des kugelförmigen Gebäudes ergeben sich minimal kurze Wege. Der Energieverlust ist ebenfalls minimal. Darüber hinaus bildet ein kugelförmiges Haus optisch eine Attraktion, die sich insbesondere zur Verwendung für gastronomische Zwecke eignet.

Wie im Stand der Technik ist die Anordnung von mindestens drei im Kreis angeordneten vertikalen Stützen vorgesehen, welche das nächstliegende oder das jeweils darüberliegende Deck abstützen, wobei sich die Stützen durch die Verkleidung des Gebäudes hindurch in das Gebäude hinein erstrecken. Dabei ist es aus optischen Gründen vorteilhaft, wenn das untere Ende des Gebäudes gegenüber dem Untergrund einen gewissen Abstand hat, beispielsweise von 30 cm.

Erfindungsgemäß sind in der Meridianebene liegende Binder vorgesehen, die die Verkleidung des Gebäudes tragen und die sich ihrerseits an mindestens einem der Decks abstützen. Damit die Binder eine nicht zu große Länge haben, sind diese vorzugsweise viertelkreisförmig. Sie können jedoch etwas länger sein, wenn sie sich zum Beispiel auf einem Deck unterhalb des Decks in der Äquatorebene abstützen sollen. Auch unterhalb der Äquatorebene werden vorzugsweise Binder vorgesehen, welche die Kontur des kugelförmigen Gebäudes vorgeben. Es ist dann lediglich erforderlich, die Verkleidung in einer geeigneten Weise über die Binder anzubringen. Wenn hier von Bindern die Rede ist, dann können dies im eigentlichen Sinne Holzbinder sein, die eine entsprechende Bogenform aufweisen. Es ist natürlich auch denkbar, anderes Material zu verwenden, das in die entsprechende Bogenform gebracht ist, beispielsweise Stahl, Kunststoff oder dergleichen.

Nach einem weiteren Merkmal der Erfindung ist in Höhe des oberen Decks ein zumindest teilweise umlaufender Balkon gebildet. Er kann als Terrasse dienen, wobei der Boden des Balkons so an das Deck angebunden ist, dass eine weitere statische Abstützung nicht erforderlich ist. Es ist jedoch auch denkbar den Boden durch schräge Stützen abzufangen, falls eine alleinige Abstützung am Deck nicht ausreicht. Durch den wie ein Saturnring umlaufenden Balkon wird das Erscheinungsbild des Gehäuses aufgelockert, insbesondere, wenn nahezu oder völlig umlaufend Fenster und Glastüren im Bereich des Balkons vorgesehen sind.

Es ist zwar denkbar, ein kugelartiges Skelett aus geeigneten Konstruktionsbauteilen zu erstellen, das sowohl die Haut zur Verkleidung des Skeletts als auch die Decken und Wände innerhalb des Gebäudes trägt. Ein derartiges Skelett wäre dann auch über entsprechende Stützen am Untergrund abzustützen. Einfacher ist es, wie schon erwähnt, die Abstützung der gesamten Konstruktion über eine Decke vorzusehen, die in der Äquatorebene oder in einer dazu parallelen Ebene eingezogen wird. Diese Decke soll statisch ausreichend stabil sein, damit sie die auftretenden Kräfte aufnehmen kann. Die Decke bildet daher nach einer Ausgestaltung der Erfindung eine in sich stabile Platte, die zum Beispiel aus bewehrtem Beton geformt ist. Es ist jedoch auch denkbar, in anderer Weise eine in sich stabile Platte zu bilden, welche zur Abstützung der Konstruktion des Gebäudes und zur Abtragung der gesamten Lasten auf den Untergrund geeignet ist.

Auch bei mehreren Decks innerhalb des Gebäudes erfolgt eine Abstützung am Untergrund vorzusweise über die Stützen, wodurch die Decks an der Stützkonstruktion aufgehängt sind. Die Abstützung der anderen Decks erfolgt nach einer weiteren Ausgestaltung der Erfindung vorzugsweise über Stützen am jeweils unteren Deck. Die Stützen können das jeweils obere Deck für sich allein abtragen oder in Verbindung mit der Abstützung des Decks an der Wandkonstruktion.

Die Verkleidung des Gebäudes kann in verschiedenartiger Weise vorgenommen werden und auch unterschiedlich im Hinblick auf den oberen und den unteren Teil des kugelförmigen Gebäudes. Die Verkleidung kann zum Beispiel von einem Metallblech gebildet sein oder von Kunststofformteilen oder auch von Schindeln aus den unterschiedlichsten Materialien, um einen entsprechenden optischen Effekt herbeizuführen.

Die Ausgestaltung des erfindungsgemäßen Gebäudes hat den Vorteil, dass zum Beispiel in Höhe des oberen Decks nahezu über den gesamten Umfang Fensteröffnungen vorgesehen werden können.

Der Zugang zu den einzelnen Etagen in dem erfindungsgemäßen Gebäude erfolgt vorzugsweise über eine seitlich angebrachte Treppen- und/oder Fahrstuhlkonstruktion, die turmartig nahe dem kugelförmigen Gebäude angeordnet ist und mindestens einen seitlichen Abgang in Höhe eines Decks aufweist. Eine derartige Konstruktion stört den optischen Eindruck des erfindungsgemäßen Gebäudes nicht und erleichtert den Zugang und Abgang zum und vom Gebäude, insbesondere auch bei gewerblicher Nutzung, beispielsweise als Gastronomiebetrieb. In einem solchen Falle sieht eine Ausgestaltung der Erfindung vor, dass das obere Deck den Boden eines Gastraums bildet und das darunterliegende Deck den Boden eines Küchen- und Vorratsraums, wobei zwischen den Decks eine Treppe und mindestens ein Aufzug vorgesehen sind, um eine geeignete Verbindung herzustellen. Unterhalb des Küchendecks kann ein weiteres Deck angeordnet sein, das den Boden bildet für einen Raum zur Aufnahme technischer Aggregate, wie Heizung, Kühlung, Gastanks, Müllverwertung und dergleichen mehr.

Der so beschriebene Gastraum kann unter Umständen ohne jede Unterteilung gestaltet werden. Es ist jedoch vorteilhaft, wenn ein durch Wände begrenzter sektorförmiger Raum im Gehäuse angeordnet ist, auf dessen Decke eine Empore vorgesehen ist, die über eine Treppe mit dem Gastraumdeck verbunden ist. Die Empore bietet eine weitere Nutzungsfläche, beispielsweise für getrennte Gesellschaften, ohne dass der Gesamteindruck des kuppelförmigen Gastraums dadurch beeinträchtigt wird.

Die Erfindung wird nachfolgend anhand eines in Zeichnungen dargestellten Ausführungsbeispiels näher erläutert.
- Fig. 1: zeigt einen Schnitt durch ein Gebäude nach der Erfindung in schematischer Darstellung.
- Fig. 2: zeigt einen Schnitt durch das Gebäude nach Fig. 1 entlang der Linie 2-2.
- Fig. 3: zeigt einen Schnitt durch das Gebäude nach Fig. 1 entlang der Linie 3-3.

Wie insbesondere aus Fig. 1 hervorgeht, ist ein kugelförmiges Gebäude 10 geschaffen, das in der Äquatorebene ein erstes Deck 12, darunter im parallelen Abstand ein weiteres Deck 14 und darunter in parallelem Abstand ein drittes Deck 16 aufweist. Das Deck 14 wird durch drei oder mehr vertikale Stützen, die mit 18 bezeichnet sind, am Untergrund abgestützt. Die Decks 12 bis 16 sind zum Beispiel statisch stabile Betonplatten. Das Deck 12 kann dabei über Stützen 20 am Deck 14 abgestützt sein, jedoch auch seitlich angebunden, worauf weitere unten noch eingegangen wird. Das Deck 16 kann an den Stützen 18 angebunden sein, oder an der "Wandkonstruktion" des Gebäudes 10.

Das dargestellte Gebäude dient gastronomischen Zwecken. Oberhalb des Decks 12 befindet sich der Gastraum 22, der mithin kuppelförmig gestaltet ist. Zwischen den Decks 12 und 14 ist ein Küchenraum 24 vorgesehen, der alle notwendigen Einrichtungen und Geräte für einen Gastronomiebetrieb aufnehmen kann. Zwischen den Decks 14, 16 befindet sich ein sogenannter Technikraum 26, der alle technischen Geräte für die Energieversorgung und andere Geräte aufzunehmen in der Lage ist. Zwischen den einzelnen Räumen 22 bis 26 sind Treppen angeordnet, wie dies insbesondere aus Fig. 2 hervorgeht. Eine Treppe 28 führt vom Küchenraum 24 zum Gastraum 22. Ferner sind ein Speiseaufzug 30 und ein Lastenaufzug 32 zwischen den Räumen vorgesehen.

Neben dem kugelförmigen Gebäude 10 ist eine turmartige Gebäudekonstruktion 36 vorgesehen von rechteckigem Grundriss zur Aufnahme einer Treppe und eines Aufzugs, wie insbesondere aus den Figuren 2 und 3 ersichtlich ist. In Höhe der Decks 12 und 14 befindet sich jeweils ein Abgang zu den Räumen 22 und 24, wie bei 38 bzw. 40 dargestellt. Die Abgänge 38, 40 sind vorzugsweise allseitig geschlossen mit Ausnahme des Abgangs 38, der zu einem Balkon 42 führt, der außen um mehr als 180° um das Gebäude 10 in Höhe des Decks 12 herum läuft. Wie aus Fig. 1 hervorgeht, ist der Boden 44 des Balkons zusätzlich über schräge Stützen 46 abgefangen, wobei sich die Stützen 46 auf dem Deck 14 abstützen. Nach außen wird der Balkon 42 durch ein Geländer 48 begrenzt.

Wie sich aus der Gesamtschau der Figuren 1 bis 3 ergibt, bilden Binder 50 bzw. 52 einen wesentlichen Teil der "Wandkonstruktion" des Gebäudes 10. Die Binder sind zum Beispiel Viertelkreisbinder, welche sich jeweils in einer Meridianebene befinden, wobei zum Beispiel die Binder 50 auf dem Deck 12 abgestützt und in geeigneter Weise am Scheitel miteinander verbunden sind. Die Binder 52 sind zum Beispiel in geeigneter Weise mit den Decks 12 und/oder 14 und/oder 16 verbunden und treffen sich am unteren Polring. Es ist jedoch auch denkbar, Binder vorzusehen, welche sich über mehr als einen Viertelkreis erstrecken und sich zum Beispiel an dem Deck 14 abstützen, während die unterhalb des Decks 14 verlaufenden Binder entsprechend kürzer ausgeführt sind.

In Höhe einer horizontal umlaufenden kurzen Dachfläche 54 oberhalb des Balkons 42 ist die "Wand" des Gebäudes mit Fensteröffnungen versehen, die in Fig. 2 mit 58 bezeichnet sind. Sie sind nur durch die Binder 50 unterbrochen. Oberhalb der Fensteröffnungen ist eine in sich geschlossene kugelkappenförmige Verkleidung vorgesehen, die an der Außenseite der Binder 50 angebracht ist, ggf. unter Zuhilfenahme weiterer Anbringungselemente. Die Verkleidung kann aus allen gebräuchlichen Materialien gefertigt sein, beispielsweise aus Metallblech, Kunststoffformteilen, Schindeln und dergleichen. Je nach Art der Verkleidung ist eine entsprechende Trag- bzw. Unterkonstruktion erforderlich, welche für statische Zwecke und für die ausreichende Dichtigkeit vorzusehen ist.

Wie aus den Figuren 1 und 2 hervorgeht, ist der Gastraum 22 durch zwei radiale Wände 60, 62 unterteilt, wodurch ein sektorförmiger Tresenraum 64 gebildet ist, der mithin vom Gastraum 22 getrennt ist. Er ist zum Beispiel durch eine Tür 66 zugänglich (Fig. 1) und enthält eine Durchreiche 68. Mittels einer Decke 70 des Tresenraums 64 ist eine Empore gebildet, die durch ein Geländer 72 begrenzt ist. Sie ermöglicht eine weitere Nutzfläche des Gastraums 22, beispielsweise für geschlossene Gesellschaften. Die Empore kann über eine Treppe 74 vom Gastraum aus erreicht werden und/oder über die Treppenkonstruktion 36. Wie sich aus Fig. 1 ergibt, steht die Decke 70 etwas über die Wände 60, 62 über, um die Fläche zu vergrößern.

Unterhalb des Decks 12 kann die gleiche Verkleidung verwendet werden, wie oberhalb der Fensteröffnungen 58. Zur Erreichung eines bestimmten optischen Eindrucks kann jedoch auch eine andere Verkleidung verwendet werden oder eine andere Farbe je nach den ästhetischen Vorgaben.

Die Stützen 18 stützen das Gebäude 10 so ab, dass ein gewisser Abstand zum Untergrund verbleibt, beispielsweise von 30 cm. Dadurch wird der Eindruck des Schwebens des Gebäudes besonders hervorgehoben.

## Patentansprüche

1. Gebäude (10), insbesondere für gastronomische Zwecke in Kugelform, das mindestens zwei, ein oberes und ein unteres zur Äquatorebene parallel beabstandete Decks (12, 14) aufweist, von denen mindestens eines (14) über mindestens drei in einem Kreis angeordnete vertikale Stützen (18) am Untergrund abgestützt ist und das seinerseits die Lastabtragung der übrigen Gebäudekonstruktion übernimmt, wobei das kugelförmige Gebäude (10) so auf dem Untergrund abgestützt ist, dass es am tiefsten Punkt einen gewissen Abstand vom Untergrund aufweist, und wobei es auch im unteren Bereich kugelförmig ist und die vertikalen Stützen (18) sich durch eine Verkleidung des Gebäudes (10) hindurch zum zugeordneten Deck unteren (14) erstrecken, **dadurch gekennzeichnet, dass** die Verkleidung des Gebäudes von bogenförmigen Bindern (50, 52) getragen ist, die in Meridianebenen verlaufen und die an mindestens einem der Decks (12, 14) abgestützt sind und dass in Höhe des oberen Decks (12) ein zumindest teilweise umlaufender Balkon (42) gebildet ist.

2. Gebäude nach Anspruch 1, **dadurch gekennzeichnet, dass** seitlich am Gebäude ein turmförmiges Treppen- und/oder Fahrstuhlhaus angeordnet ist mit mindestens einem Übergang in das Gebäude (10) in Höhe eines Decks (12, 14).

3. Gebäude nach Anspruch 1 oder 2, **dadurch gekennzeichnet, dass** ein Deck (12) in der Äquatorebene und mindestens ein Deck (14, 16) unterhalb der Äquatorebene angeordnet ist und die Stützkonstruktion (18) am unteren Deck (14) angreift.

4. Gebäude nach einem der Ansprüche 1 bis 5, **dadurch gekennzeichnet, dass** die Binder (50, 52) viertelkreisförmig sind.

5. Gebäude nach einem der Ansprüche 1 bis 4, **dadurch gekennzeichnet, dass** die Decks (12, 14, 16) statisch stabile Platten sind.

6. Gebäude nach Anspruch 5, **dadurch gekennzeichnet, dass** die Decks von Betonplatten gebildet sind.

7. Gebäude nach einem der Ansprüche 1 bis 6, **dadurch gekennzeichnet, dass** das jeweils obere Deck (12) über Stützen (20) am unteren Deck (14) abgestützt ist.

8. Gebäude nach einem der Ansprüche 1 bis 7, **dadurch gekennzeichnet, dass** die Verkleidung aus Metallblech oder aus Kunststoff besteht oder aus Schindeln des gleichen Materials.

9. Gebäude nach einem der Ansprüche 1 bis 8, **dadurch gekennzeichnet, dass** etwa in Höhe des oberen Decks (12) nahezu um den Umfang des Gebäudes Fenster und Türöffnungen (58) vorgesehen sind.

10. Gebäude nach Anspruch 9, **dadurch gekennzeichnet, dass** die Öffnungen in einer lotrechten Ebene liegen.

11. Gebäude nach einem der Ansprüche 1 bis 10, **dadurch gekennzeichnet, dass** das obere Deck (12) den Boden eines Gastraums (22) für einen Gastronomiebetrieb bildet und das darunter liegende Deck (14) den Boden eines Küchen- und Vorratsraums (24) bildet, wobei mindestens eine Treppe und ggf. mindestens ein Aufzug die Räume (22, 24) verbindet.

12. Gebäude nach Anspruch 11, **dadurch gekennzeichnet, dass** unterhalb des Küchendecks (14) ein weiteres Deck (16) angeordnet ist, das den Boden für einen Technikraum (26) bildet zur Aufnahme von Aggregaten zur Kühlung, Heizung und dergleichen.

13. Gebäude nach Anspruch 11 oder 12, **dadurch gekennzeichnet, dass** durch Wände (60, 62) begrenzt ein sektorförmiger Raum (64) im Gastraum (22) angeordnet ist, auf dessen Decke (70) eine Empore vorgesehen ist, die über eine Treppe mit dem Gastraum (22) verbunden ist.

## Claims

1. A building (10), specifically for gastronomical purposes, in a globe shape which has at least two decks (12, 14), an upper one and a lower one, which are parallel-spaced from the equator plane and at least one of which (14) is supported on the footing via at least three vertical pillars (18) arranged in a circle and which, in turn, undertakes to absorb the load applied by the rest of the building structure wherein the globe-shaped building (10) is supported on the footing in such a way that it has a certain distance from the footing at the lowest point, and wherein it is of a globe shape also in the lower region and the vertical pillars (18) pass to the associated lower deck (14) through an envelope of the building, **characterized in that** the envelope of the building is carried by arched trusses (50, 52) which extend in meridian planes and are supported on at least one of the decks (12, 14), and that a balcony (42) which is circumferential at least in part is formed at the level of the upper deck (12).

2. The building according to claim 1, **characterized in that** a tower-shaped staircase and/or lift well casing is laterally arranged on the building with at least one passage to the building (10) at the level of one deck (12, 14).

3. The building according to claim 1 or 2, **characterized in that** one deck (12) is arranged in the equator plane and at least one deck (14, 16) is arranged below the equator plane, and that the pillar structure (18) acts on the lower deck (14).

4. The building according to any one of claims 1 to 3, **characterized in that** the trusses (50, 52) are of a quadrant shape.

5. The building according to any one of claims 1 to 4, **characterized in that** the decks (12, 14, 16) are statically stable slabs.

6. The building according to claim 5, **characterized in that** the decks are formed by concrete slabs.

7. The building according to any one of claims 1 to 6, **characterized in that** the respective upper deck (12) is supported on the lower deck (14) via posts (20).

8. The building according to any one of claims 1 to 7, **characterized in that** the envelope is made of sheet metal or plastic or clapboards of the same material.

9. The building according to any one of claims 1 to 8, **characterized in that** windows and door openings (58) are provided approximately at the level of the upper deck (12) nearly around the circumference of the building.

10. The building according to claim 9, **characterized in that** the openings are located in a perpendicular plane.

11. The building according to any one of claims 1 to 10, **characterized in that** the upper deck (12) defines the floor of a guest room (22) for a gastronomic facility and the deck situated below (14) defines the floor of a kitchen and storage room (24) wherein at least one flight of stairs and at least one lift, if needed, interconnect the rooms (22, 24).

12. The building according to claim 11, **characterized in that** a further deck (16) is arranged below the kitchen room deck (14) that defines the floor of a technical equipment room to accommodate units for cooling, heating and the like.

13. The building according to claim 11 or 12, **characterized in that** a sector shaped room (64) which is limited by walls (60, 62) is arranged in the guest room (22) on the ceiling (70) of which a gallery is provided which is joined to the guest room (22) via a flight of stairs.

## Revendications

1. Bâtiment (10), en particulier à des fins gastronomiques, de forme sphérique, qui présente au moins deux ponts (12, 14), un pont supérieur et un pont inférieur, avec un écart parallèlement au plan de l'équateur, dont au moins un (14) s'appuie sur au moins trois appuis (18) verticaux disposés en cercle sur le sous-sol et qui reprend de son côté la charge du reste de la construction de bâtiment, le bâtiment (10) de forme sphérique reposant sur le sous-sol de sorte qu'il présente, au point le plus profond, un certain écart au sous-sol, et le bâtiment étant sphérique également dans la zone inférieur, et les appuis verticaux (18) s'étendant à travers un habillage du bâtiment (10) jusqu'au pont inférieur (14) correspondant, **caractérisé en ce que** l'habillage du bâtiment est porté par des poutres (50, 52) en forme d'arc qui se transforment en plans méridiens et qui s'appuient au moins sur un des ponts (12, 14) et **en ce que**, à la hauteur du pont supérieur (12), il est formé un balcon (42) au moins partiellement périphérique.

2. Bâtiment selon la revendication 1, **caractérisé en ce que**, latéralement au bâtiment, est disposée une cage d'escalier et/ou une cage d'ascenseur en forme de tour, avec au moins un passage vers l'intérieur du bâtiment (10) à la hauteur d'un pont (12, 14).

3. Bâtiment selon la revendication 1 ou 2, **caractérisé en ce qu'**un pont (12) dans le plan de l'équateur et au moins un pont (14, 16) sont disposés sous le plan de l'équateur et s'accrochent à la construction d'appui (18) sur le pont inférieur (14).

4. Bâtiment selon l'une des revendications 1 à 5, **caractérisé en ce que** les poutres (50, 52) sont en forme de quart de cercle.

5. Bâtiment selon l'une des revendications 1 à 4, **caractérisé en ce que** les ponts (12, 14, 16) sont des plaques statiquement stables.

6. Bâtiment selon la revendication 5, **caractérisé en ce que** les ponts sont constitués de plaques de béton.

7. Bâtiment selon l'une des revendications 1 à 6, **caractérisé en ce que** le pont (12) respectivement supérieur s'appuie sur des appuis (20) au niveau du pont inférieur (14).

8. Bâtiment selon l'une des revendications 1 à 7, **caractérisé en ce que** l'habillage est constitué de tôle métallique ou de matière plastique ou de bardeaux constitués du même matériau.

9. Bâtiment selon l'une des revendications 1 à 8, **caractérisé en ce que**, à peu près à la hauteur du pont supérieur (12), des fenêtres et des ouvertures de porte (58) sont prévues à peu près autour de la périphérie du bâtiment.

10. Bâtiment selon la revendication 9, **caractérisé en ce que** les ouvertures se situent dans un plan vertical.

11. Bâtiment selon l'une des revendications 1 à 10, **caractérisé en ce que** le pont supérieur (12) forme le plancher d'un local de restauration (22) destiné à une entreprise gastronomique et **en ce que** le pont (14) situé au-dessous forme le plancher d'un local de cuisine et d'entreposage (24), au moins un escalier et éventuellement au moins un monte-charge reliant les locaux (22, 24).

12. Bâtiment selon la revendication 11, **caractérisé en ce que**, sous le pont de cuisine (14), est disposé un autre pont (16) qui forme le plancher d'un local technique (26) destiné à loger des groupes de refroidissement, de chauffage et similaires.

13. Bâtiment selon la revendication 11 ou 12, **caractérisé en ce que**, dans le local de restauration (22), un local de forme sectorielle (64), limité par des parois (60, 62), est formé, sur le pont (70) duquel est prévue une galerie qui est reliée au local de restauration (22) par un escalier.
